# EUROPÄISCHE PATENTSCHRIFT

(11) **EP 1 487 721 B1**
(45) Veröffentlichungstag und Bekanntmachung des Hinweises auf die Patenterteilung: **07.09.2005**
(21) Anmeldenummer: 03717152.7
(22) Anmeldetag: 18.03.2003
(51) Int. Cl.: B65G 1/137, B43M 3/04

(54) **VERFAHREN UND VORRICHTUNG ZUM KOMMISSIONIEREN VON WAREN**
METHOD AND DEVICE FOR PICKING GOODS
PROCEDE ET DISPOSITIF POUR PREPARER DES MARCHANDISES POUR L'EXPEDITION

(30) Priorität: 18.03.2002 DE 10211718
(43) Veröffentlichungstag der Anmeldung: 22.12.2004
(73) Patentinhaber: Deutsche Post AG, 53113 Bonn (DE)
(72) Erfinder: SCHILDKNECHT, Susanne, 53179 Bonn (DE)
(74) Vertreter: Jostarndt, Hans-Dieter
(86) Internationale Anmeldenummer: PCT/DE2003/000889
(87) Internationale Veröffentlichungsnummer: WO 2003/078281

(56) Entgegenhaltungen:
- EP-A- 0 701 509
- US-A- 5 029 832

## Beschreibung

Die Erfindung betrifft ein Verfahren zum Kommissionieren von Waren und eine für die Durchführung des Verfahrens geeignete Vorrichtung.

Bei der Vorrichtung zum Kommissionieren von Waren handelt es sich insbesondere um eine Briefumschlagfülleinrichtung.

Aus der Europäischen Patentschrift EP 701 509 B1 ist eine Umschlagfülleinrichtung für einen Umschlag bekannt, die Mittel zum wenigstens teilweisen Öffnen von Briefumschlägen und zur Zufuhr von Waren enthält.

Die Deutsche Offenlegungsschrift DE 37 11 237 A1 offenbart ein Verfahren und eine Vorrichtung zur Steuerung von Stückgutförderanlagen mit Hilfe von Transpondern. Dieses Verfahren wird so durchgeführt, dass mit Hilfe von Sensoren die Anzahl der in einem Kommissionierungsbehälter überführten Waren überprüft wird. Dieses Verfahren sieht vor, dass für den Fall, dass ein Auftrag fehlerhaft ausgeführt wurde, weil ein Artikel nicht ausgegeben wurde, trotzdem der ganze Auftrag abgewickelt wird.

In einem nachfolgenden Verfahrensschritt wird der fehlerhaft bestückte Kommissionierungsbehälter ausgeschleust, um den fehlenden Artikel durch eine Bedienperson hinzuzufügen.

Aus der Deutschen Patentschrift DE 1 185 539 ist eine Steuereinrichtung für Förderanlagen bekannt, bei der die Überprüfung des Fördergutes mit einer Lichtschranke erfolgt.

Aus der Deutschen Offenlegungsschrift DE 2 207 836 ist ein Fördersystem für Stückgut offenbart, bei dem die Anzahl der von einer Greifeinrichtung erfassten Gegenstände durch eine Dickenmessung ermittelt wird.

Aus der Deutschen Offenlegungsschrift DE 37 38 052 A1 ist ein Verfahren zum Lagern und Bereitstellen für Verarbeitungsgut bekannt. Bei diesem Verfahren werden fehlerhafte Paletten anhand ihres Gewichtes oder ihrer Abmessung erkannt und ausgeschleust.

Der Erfindung liegt die Aufgabe zugrunde, ausgehend vom Stand der Technik US5029832, die Zuverlässigkeit der Zufuhr von zu kommissionierenden Waren zu den Kommissionierzielbehältnissen zu verbessern. Insbesondere soll die Erfindung sich für den Einsatz in Kommissioniereinrichtungen eignen, in denen die Kommissionierzieleinrichtungen Briefumschläge sind.

Erfindungsgemäß wird diese Aufgabe durch ein Verfahren nach Anspruch 1 gelöst.

Die Erfindung beinhaltet insbesondere ein Zusammenwirken mehrerer Maßnahmen, die sowohl sicherstellen, dass eine Zuführung der zu kommissionierenden Waren zu den Kommissionierzielbehältnissen nicht unterbrochen wird, als auch, dass ein Kommissionierzielbehältnis, das wahrscheinlich eine unrichtige Anzahl von zu kommissionierenden Artikeln enthält, aus einem Verarbeitungsvorgang für die Kommissionierzielbehältnisse ausgeschleust wird.

Eine besonders bevorzugte Ausführungsform der Erfindung zeichnet sich dadurch aus, dass die Überprüfung der Anzahl der dem Kommissionierzielbehältnis zugeführten zu kommissionierenden Waren durch eine optische Überprüfung erfolgt.

Es ist besonders vorteilhaft, diese Ausführungsform der Erfindung so weiterzubilden, dass die optische Überprüfung ein Einstrahlen wenigstens eines Lichtstrahls in Form einer Lichtschranke umfasst, und dass eine Unterbrechung oder eine Schwächung des Lichtstrahls zur Bestimmung der Anzahl der dem Kommissionierzielbehältnis zugeführten zu kommissionierenden Waren dient.

Eine besonders vorteilhafte Ausführungsform der Erfindung zeichnet sich dadurch aus, dass bei der Überprüfung der Anzahl der in das Kommissionierzielbehältnis gelangten zu kommissionierenden Waren Doppeleinzüge erfasst werden.

Die Verhinderung eines Doppeleinzugs ist insbesondere dann vorteilhaft, wenn die zu kommissionierenden Behältnisse flächenförmig ausgedehnt sind. Dies ist dann besonders zweckmäßig, wenn die zu kommissionierenden Artikel wertvoll sind. Ein bevorzugtes Beispiel einer derartigen wertvollen Ware sind Briefmarken.

Eine zweckmäßige Ausführungsform der Erfindung zeichnet sich dadurch aus, dass wenigstens ein Teil der Kommissionierzielbehältnisse Briefumschläge sind.

Eine besonders bevorzugte Ausführungsform der Erfindung zeichnet sich dadurch aus, dass zusätzlich zu dem Kommissionierzielbehältnis, für das eine Abweichung der Anzahl der zuzuführenden zu kommissionierenden Waren von einer Sollanzahl festgestellt wurde, ein dem Kommissionierzielbehältnis in dem Verfahrensablauf vorangegangenes Kommissionierzielbehältnis ausgeschleust wird.

Ferner ist es zweckmäßig,dass zusätzlich zu dem Kommissionierzielbehältnis, für das eine Abweichung der Anzahl der zuzuführenden zu kommissionierenden Waren von einer Sollanzahl festgestellt wurde, ein dem Kommissionierzielbehältnis in dem Verfahrensablauf nachfolgendes Kommissionierzielbehältnis ausgeschleust wird.

Eine besonders vorteilhafte Ausführungsform der Erfindung zeichnet sich dadurch aus, dass sowohl das in dem Verfahrensablauf dem fehlerhaft befüllten Kommissionierzielbehältnis vorangehende Kommissionierzielbehältnis als auch das dem erkennbar fehlerhaft befüllten Kommissionierzielbehältnis nachfolgende Kommissionierzielbehältnis aus dem Verfahrensablauf ausgeschleust wird.

Hierdurch ist es möglich, auch solche Kommissionierzielbehältnisse auszuschleusen, bei denen eine erhöhte Wahrscheinlichkeit besteht, dass sie mit einer fehlerhaften Anzahl von zu kommissionierenden Waren befüllt sind, ohne dass für diese Kommissionierzielbehältnisse eine Abweichung der Anzahl der zu kommissionierenden Waren von einer Sollanzahl festgestellt wurde.

Ferner ist es zweckmäßig, dass die Überprüfung der Anzahl der zu dem Kommissionierzielbehältnis zugeführten Waren während der Zufuhr der zu kommissionierenden Waren zu dem Kommissionierzielbehältnis erfolgt.

Die Erfindung betrifft ferner eine für die Durchführung des Verfahrens geeignete Vorrichtung.

Diese Vorrichtung zeichnet sich dadurch aus, dass sie wenigstens eine Zufuhr für zu kommissionierende Waren enthält, und dass im Bereich der Zufuhr wenigstens ein Mittel zur Überprüfung der Anzahl von zu dem Kommissionierzielbehältnis zugeführten Waren enthält, und dass ein Mittel zur Auswahl von einem oder mehreren auszuschleusenden Kommissionierzielbehältnissen vorgesehen ist.

Eine besondere bevorzugte Ausführungsform der Vorrichtung zeichnet sich dadurch aus, dass sie Feeder, beispielsweise Friktionsanleger, für die zuzuführenden Waren enthält, und dass die Feeder mit Mitteln zur Bestimmung einer Anzahl der zu kommissionierenden Waren ausgestattet sind.

Ferner ist es zweckmäßig, dass das Mittel eine Einrichtung zur dicken Messung der Waren enthält.

Eine bevorzugte Ausführungsform der Erfindung zeichnet sich dadurch aus, dass innerhalb des Zuführweges der zu kommissionierenden Waren wenigstens eine Lichtschranke angeordnet ist.

Die Lichtschranke kann sowohl zur dicken Messung der Waren dienen als auch zur Erfassung von Transportvorgängen und/oder Positionen der zu kommissionierenden Waren.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Zeichnung.

Die Zeichnung zeigt:
- Fig. 1: eine Prinzipdarstellung eines erfindungsgemäßen Kuvertiersystems.

Nachfolgend wird die Erfindung am Beispiel einer Kuvertierung erläutert.

Die dargestellte, besonders bevorzugte Kommissionier- insbesondere Kuvertieranlage, ist vorzugsweise so gestaltet, dass sie in verschiedenen Kommissionierarten betrieben werden kann.

Eine der besonders bevorzugten Kommissionierarten wird nachfolgend als Kommissionierart Express KAE bezeichnet.

Die Kommissionierart KAE eignet sich besonders zur Bearbeitung einer sehr hohen Anzahl gleichartiger Aufträge. Vorzugsweise erfolgt die Bearbeitung mit einer programmgesteuerten Kuvertiermaschine.

Die Bezeichnung Kommissionierart Express KAE beinhaltet insbesondere die Kommissionierung von Kommissionieraufträgen, die jeweils ein gegenüber anderen Kommissionierarten erhöhtes Kommissioniervolumen beinhalten.

Beispielsweise werden mehrere Zehnerbögen Briefmarken in einen gemeinsamen Briefumschlag befördert.

Während die einzelnen Aufträge vorzugsweise große Losgrößen aufweisen, können die Aufträge zwischen verschiedenen, aufeinanderfolgenden Sendungen variieren.

Eine weitere besonders bevorzugte Kommissionierart wird nachfolgend als Kommissionierart vollautomatisch KAV bezeichnet.

Sie eignet sich insbesondere für eine Bearbeitung einer hohen Anzahl gleichartiger Kommissionieraufträge, wie sie beispielsweise bei der Zusammenstellung von Abonnementsendungen für Abonnenten feststehender Briefmarkenzusammenstellungen vorgesehen sind.

Die Kuvertiermaschine KAE/KAV ist eine vollautomatische Kuvertieranlage mit stufenlos einstellbarer Taktgeschwindigkeit und sukzessiver Anlaufgeschwindigkeit.

Die am Materialtransport beteiligten Komponenten (Systemkanäle, Feeder, Transporttrakt und Kuvertierstation) eignen sich für die Kuvertierung des Materials und lassen sich an variable Formate entsprechend der Spezifikationen in der technischen Leistungsbeschreibung anpassen.

Maschinenabläufe während des Maschinenbetriebs können manuell überwacht werden.

Für den Abzug von Beilagen werden Feeder eingesetzt, die eine einfache Formatumstellung der einzelnen Stationen mit geringem Zeit- und Arbeitsaufwand gewährleisten. Der Richtwert für die Formatumstellung liegt bei 5-10 Minuten pro Feeder.

Die Feeder sind einzeln abschaltbar. Der Austausch von Abzugskomponenten ist - abgesehen vom Austausch im Rahmen einer Wartung, beziehungsweise Reparatur - nicht vorgesehen. Im normalen Tagesbetrieb erfolgt kein Ausbau der Feeder.

Einstellungen an den Abzugselementen bedürfen keiner Werkzeuge. Feeder sowie der Einzelblattanleger im Systemkanal lassen sich während des Maschinenbetriebs manuell auffüllen. Vor Leerstand der Feeder erfolgt - rechtzeitig zum Nachfüllen - eine akustische Leerstandsanzeige. Für den Fall, dass die akustische Anzeige nicht den Anforderungen im täglichen Betrieb entspricht, kann diese so umgebaut werden, dass eine Regelung der Lautstärke manuell vorgenommen werden kann.

Eine spätere Erweiterung ist aus Gründen der Bedienbarkeit nicht ratsam, weil die Erweiterung auf 32 Stationen keinen Einzelbetrieb von Teilanlagen (das heißt 2 x 16 Stationen) zulässt.

Die Kuvertiermaschine KAV/KAE besteht aus
- Systemkanal für Einzelblattverarbeitung (DIN A4) inclusive Lesetechnik für Barcode-Erkennung, Falzwerk und Übergabe,
- Transportstrecke für Material,
- insgesamt 16 Feeder
- Kuvertanleger,
- Kuvertierstation,
- Bedienerschnittstelle IUI (Materialflussrechner),
- Aussteuerfach für fehlerhafte Sätze,
- 3 Aussteuerfächern mit
- 3 Ablagebändern und
- einem Ablageband mit hoher Kapazität.

Als Materialflussrechner MFR ist ein geeigneter Computer, insbesondere ein PC mit einer geeigneten Schnittstelle, beispielsweise einer 10-100 Mbit Ethernet Schnittstelle zur Anbindung an ein Netzwerk vorgesehen.

Der PC ist vorzugsweise in die Kuvertieranlage integriert und mit einer ergonomischen Tastatur für die Bedienung der Maschine ausgestattet.

Aufgaben des Materialflussrechners MFR sind:
1. Kommunikation mit der Maschinensteuerung einschließlich Lesesystem.
2. Kommunikation mit dem Bediener - über Tastatur und Monitor.
3. Kommunikation mit dem LVS - TECP/IP Netzwerkverbindung.

Eine weitere, gleichfalls erfindungsgemäß einsetzbare Kuvertiermaschine ist die Kuvertiermaschine LET1.

Es handelt sich hierbei um eine automatische Kuvertieranlage mit stufenlos einstellbarer Taktgeschwindigkeit und sukzessiver Anlaufgeschwindigkeit.

Sie weist den folgenden Aufbau auf:

Die am Materialtransport beteiligten Komponenten (Systemkanal, Greiferarme, Transporttrakt und Kuvertierstation) sind für die Kuvertierung des Materials bestimmt und lassen sich an variable Formate entsprechend einzelner Spezifikationen anpassen.

Maschinenabläufe während des Maschinenbetriebs können manuell überwacht werden.

Für den Abzug von Beilagen wird Greiferarmtechnik eingesetzt. Die einfache Formatumstellung der einzelnen Stationen mit geringem Zeit- und Arbeitsaufwand ist gewährleistet. Der Richtwert für die Formatumstellung liegt bei 5-10 Minuten pro Station.

Die Beilagenstationen sind einzeln abschaltbar.
Einstellungen an den Abzugselementen bedürfen keiner Werkzeuge. Greiferarmstationen sowie die Einzelblattanleger in den Systemkanälen lassen sich während des Maschinenbetriebs manuell auffüllen. Vor Leerstand der Greiferarmstationen erfolgt - rechtzeitig zum Nachfüllen - eine akustische Leerstandsanzeige.

Die Kuvertiermaschine LET1 besteht aus
- Systemkanal für Einzelblattverarbeitung (DIN A4) inclusive Lesetechnik für Barcode-Erkennung, Falztechnik für Kreuz- und Einfachfalzapplikationen und Übergabe,
- Transportstrecke für Material,
- insgesamt 4 Greiferarmen,
- Kuvertstation (Typ "Hopper"),
- Kuvertierstation,
- Bedienerschnittstelle IUI sowie
- einem Aussteuerfach und
- einem Ablageband.

Die Aufgaben des Materialflussrechners MFR beschränken sich beim LET1 auf:
1. Kommunikation mit der Maschinensteuerung, einschließlich Lesesystem.
2. Kommunikation mit dem Bediener - über Tastatur und Monitor.

Bei dem IUI handelt es sich wie bei der Anlage KAE/KAV um einen Computer, beispielsweise einen PC mit einer geeigneten Schnittstelle, beispielsweise einer 10-100 Mbit Ethernet Schnittstelle zur Anbindung an ein Netzwerk. Die Ethernet-Schnittstelle wird nicht genutzt.

Der PC ist in die Kuvertieranlage integriert und mit einer ergonomischen Tastatur für die Bedienung der Maschine ausgestattet. Der Systemkanal der Anlage ist vorrangig für die Kreuzfalzapplikation ausgelegt. Durch Ausschalten eines Falzwerks und der Blattdreheinrichtung sind auch Wickelfalz-Applikationen möglich.

Kuvertiermaschinen LET2
Es handelt sich hierbei ebenfalls um eine automatische Kuvertieranlage mit stufenlos einstellbarer Taktgeschwindigkeit und sukzessiver Anlaufgeschwindigkeit.

Die am Materialtransport beteiligten Komponenten (Systemkanal, Greiferarme, Transporttrakt und Kuvertierstation) eignen sich für die Kuvertierung des Materials und lassen sich an variable Formate entsprechend einzelner Spezifikationen anpassen.

Maschinenabläufe während des Maschinenbetriebs können manuell überwacht werden.

Für den Abzug von Beilagen wird eine geeignete Abzugstechnik, insbesondere eine Greiferarmtechnik eingesetzt. Die einfache Formatumstellung der einzelnen Stationen mit geringem Zeit- und Arbeitsaufwand ist gewährleistet. Der Richtwert für die Formatumstellung liegt bei 5-10 Minuten pro Station.

Die Beilagenstationen sind einzeln abschaltbar.
Einstellungen an den Abzugselementen bedürfen keiner Werkzeuge.
Greiferarmstationen sowie die Einzelblattanleger in den Systemkanälen lassen sich während des Maschinenbetriebs manuell auffüllen. Vor Leerstand der Greiferarmstationen erfolgt - rechtzeitig zum Nachfüllen - eine akustische Leerstandsanzeige.

Die Kuvertiermaschine LET2 besteht aus
- Systemkanal für Einzelblattverarbeitung (DIN A4) inclusive Lesetechnik für Barcode-Erkennung, Falztechnik und Übergabe,
- Transportstrecke für Material,
- insgesamt 6 Greiferarmen C4,
- Kuvertstation (Shuttle Feeder C4), (Magazin und Kuvertöffner),
- Kuvertierstation,
- Bedienerschnittstelle IUI sowie
- einem Aussteuerfach und
- einem Ablageband.

Die Aufgaben des Materialflussrechners (IUI) sind für den LET2:
1. Kommunikation mit der Maschinensteuerung, einschließlich Lesesystem.
2. Kommunikation mit dem Bediener - über Tastatur und Monitor.

Bei dem IUI handelt es sich um einen Computer, insbesondere einen PC mit einer geeigneten Schnittstelle, insbesondere einer 10-100 Mbit Ethernet Schnittstelle zur Anbindung an ein Netzwerk. Die Ethernet-Schnittstelle wird nicht genutzt.
Der PC ist in die Kuvertieranlage integriert und mit einer ergonomischen Tastatur für die Bedienung der Maschine ausgestattet.

Die zum Abzug von Beilagen verwendete Greiferarmtechnik ist für die Verarbeitung von zusammengetragenem Material geeignet.

### Leistungsdaten der einzelnen Kuvertiersysteme

Die Kuvertiersysteme sind so ausgelegt, dass die folgenden Leistungsanforderungen erreicht werden können:

| Anlage | Leistung | Material in Beilagenstationen |
|---|---|---|
| KAE-Betrieb | 1.500 Sendungen/Std. bei Sendungsstruktur | • Versandpapiere (1-5 Blatt) |
| | | • 10er Bögen (bis zu 30 Bögen pro Auftrag, selektiv) |
| | | • Vorkonfektionierte Produkte |
| KAV-Betrieb | 2.200 Sendungen/Std. | • Versandpapiere (1-5 Blatt) |
| | | • Briefmarkenheftchen |
| | | • Briefmarkenkarten |
| | | • Tütchen mit vorkonfektionierten PWZ |
| | | • Ersttagsblätter |
| | | • Getestete Werbebeilagen |
| LET1 | 4.000 Sendungen/Std. | **•** Lieferschein/ Rechnung für KAS in DINA6 (2-3 Blatt) |
| | | • DIN DL für Lettershop |
| LET2 | 3.000 Sendungen/Std. | • Lieferschein/ Rechnung (2-3Blatt) |
| | | • Werbebeilagen DINA5 oder kleiner |

Nachfolgend sind bevorzugte Spezifikationen der Rechner-Hardware für das IUI genannt:
- CPU:: Pentium-Kompatibel, min. 400 MHz
- Memory:: min. 64 MB, komplett cachable
- Festplatte:: min. 4 GB
- CD-Rom:: min. 24-fach
- Floppy:: 3,5 Zoll
- Netzwerk:: Ethernet 10/100 Mbits RJ-Stecker und OS/2-Treiber
- Maus:: PS2
- Software:: OS/2 Warp Version 4
OS/2-Ethernet-Treiber
Software vorinstalliert und konfiguriert

Abweichend kommt in der Kuvertieranlage KAE/KAV ein Raid-System zur Plattenspiegelung zum Einsatz. Die Festplatte ist in einem Wechselrahmen angebracht.

Der IUI-Rechner in der Kuvertieranlage KAE/KAV ist darüber hinaus an einer unterbrechungsfreien Stromversorgung USV angeschlossen.

Grundsätzlich können die für die Steuerung des Systems eingesetzten Rechner verschiedene Anordnungen aufweisen.

Ein Einsatz des in Fig. 1 dargestellten Aufbaus ist jedoch besonders vorteilhaft.

Der dargestellte Aufbau beinhaltet eine Steuereinheit IUI. Die Steuereinheit IUI ist mit der Kuvertiermaschine über eine geeignete Kommunikationsschnittstelle verbunden. Grundsätzlich sind die verschiedenen physikalischen und logischen Eigenschaften des Datenprotokolls einsetzbar. Es ist jedoch besonders vorteilhaft, besonders stabile und fehlerresistente Protokolle, beispielsweise ein TCP-IP FTP basiertes Protokoll einzusetzen.

Physikalisch kann die Verbindung zwischen der Steuereinheit IUI und der Kuvertiermaschine über eine beliebige geeignete Schnittstelle erfolgen, wobei der Einsatz einer Standartschnittstelle, beispielsweise nach dem RS 232-Standart besonders bevorzugt ist.

Vorzugsweise enthält die Steuereinheit IUI eine Bedienerschnittstelle BS eine Batch-Verwaltungseinheit BV.

Die Verwaltung der Auftragsstapel (Batches) erfolgt vorzugsweise anhand eines Batch-Protokolls.

Auf die dargestellte Weise kann die Steuereinheit IUI als ein Materialflussrechner MFR eingesetzt werden. Es ist jedoch gleichfalls möglich, dass die Steuereinheit IUI über eine geeignete Schnittstelle mit einem externen Materialflussrechner MFR verbunden ist.

Sowohl für den Fall, dass die Steuereinheit IUI selbst als Materialflussrechner MFR dient als auch für den Fall, dass die Steuereinheit IUI mit einem externen Materialflussrechner MFR verbunden ist, ist eine Anbindung der Steuereinheit IUI an eine Lagerverwaltungssteuereinheit vorteilhaft, um so sicherzustellen, dass sowohl alle innerhalb eines vorgebbaren Zeitintervalls anstehenden Verarbeitungsaufträge durchgeführt werden als auch eine möglichst vollständige Auslastung der Kapazität der Kuvertiermaschine erfolgt.

Die Kommunikation der Steuereinheit IUI mit dem Lagerverwaltungssteuerungsrechner LVS und/oder einem externen Materialflussrechner MFR erfolgt vorzugsweise entsprechend dem TCP-IP FTP-Protokoll.

Die von einer Bedienerschnittstelle BS und/oder der Batch-Verwaltung BV ermittelten Steuerbefehle werden von der Steuereinheit IUI an die Kuvertiermaschine übermittelt.

In dem dargestellten, besonders bevorzugten Fall erfolgt die Übermittlung zwischen einer Grundmaschinensteuereinheit GS der Kuvertiermaschine und der Steuereinheit IUI.

Die Grundmaschinensteuereinheit GS ist vorzugsweise mit dem Feeder FE verbunden und steuert diesen.

Ferner ist die Grundmaschinensteuereinheit GS mit einer Systemsteuerung YS verbunden. Die Systemsteuerung steuert die einzelnen Kuvertieraufträge anhand übermittelter Steuerbefehle und/oder über eine Leseeinheit L eingelesene Daten.

### Software

Der Materialflussrechner MFR basiert auf dem Betriebssystem OS/2. Die Erstellung der Anwendungsprogramme erfolgt unter C++.

Die Software zur Maschinensteuerung besteht aus einzelnen aufeinander abgestimmten Modulen, die je nach Anlagenkonfiguration und Anforderungen zusammengestellt werden.

Der Funktionsumfang der Software ist erweiterbar, um zukünftigen neuen Anforderungen gerecht zu werden. Dadurch kann flexibel auf veränderte Strukturen in der Logistik reagiert werden.

### Netzwerkanbindung

Als Netzwerk steht ein Fast-Ethernet-Backbone zur Verfügung. Der Zugang zum FR-System erfolgt über einen RJ-45-Ethernet-Anschluss.

Für das MFR-Netzwerk werden "private" IP-Adressen an Bell & Howell zugeteilt, für den MFR-Rechner eine weitere IP-Adresse, die auf eine zweite Netzwerkkarte konfiguriert wird und als Schnittstelle zum LVS und sonstigen Systemen dient (IP-Adresse im Corporate Network der Deutschen Post AG).

Die Netzwerkkommunikation erfolgt über eine eingehende TCP/IP-Socketverbindung (Telegramme).

### Ferndiagnose/Wartung

Die Ferndiagnose erfolgt online über Netzwerk.

Zum Schutz gegen unbefugten Zutritt in das Netzwerk CN, erfolgt der Zugriff auf das CN über eine Scure-ID-Karte und Einwahl ins CN über ISDN.

Hierbei ist abhängig von der Anbindung des MFR-Netzwerkes zu beachten, dass die Verbindung nicht direkt auf Netzkomponenten hinter dem MFR möglich ist. Der Einsatz von PC-Remote-Admin Software ist somit auf dem MFR sinnvoll.

Der MFR-Rechner und weitere einsetzbare Systeme stehen administrationsfrei zur Verfügung, das heißt im Normalbetrieb sind keine administrativen Funktionen nötig (Dateisystemüberlauf, Prozessüberwachung, Benutzer- und Passwortpflege, Hardwareüberwachung, Dateisystempflege). Sollten vorhersehbare Eingriffe nötig werden, signalisiert das System dies in ausreichendem Maße (Lampe am Leitstand und Klartext-Information auf dem Systembildschirm und/oder Absendung einer e-mail an benannten Empfänger).

### Schnittstellen

### Schnittstelle zum LVS

Die Kommunikation zwischen LVS und Kuvertieranlage KAE/Kav erfolgt über die von der LVS zu verschickenden "Telegramme" für jeden Einzelauftrag. Der Empfang des Telegramms wird durch die Kuvertieranlage "quittiert".

### Schnittstelle zum Leitstand/Visualisierung

Die gesamte Anlage, das heißt Drucker, Kuvertiermaschinen und weitere installierte Anlagen, wird mit Hilfe von mehreren Masken und Bildern visualisiert. Dieses Dokument enthält keine Spezifikation der Schaubilder, sondern lediglich Spezifikationen zum Aufbau der Schnittstelle zwischen den Kuvertieranlagen KAE/KAV, LET1 und LET2 zum Visualisierungssystem.

| **Anlagenzustand** | **Farbe** |
|---|---|
| Nicht eingeschaltet | Weiß |
| Im Wartungszustand | Blinkend weiß/grau |
| Betriebsbereit | Grün |
| Gestört | Gelb |
| Not-Aus | Rot |

Bei der Schnittstelle zwischen den Kuvertieranlagen und der Visualilsierung handelt es sich um eine rein elektrische Schnittstelle.

Ein Datenaustausch zum Visualisierungssystem, beispielsweise in Form einer Statistik-Datei oder einer anderen Dateiform zur Übermittlung detaillierter Informationen zum Anlagenzustand, ist nicht vorgesehen.

Die Verbindung zwischen den Kuvertieranlagen und der Visualisierung erfolgt für jede Anlage einzeln. Im Visualisierungsfenster lassen sich somit für jede Anlage die oben aufgeführten Betriebszustände darstellen. Eine einzelne Zuordnung, welcher Notschalter an einer spezifischen Maschine gedrückt wurde, ist über das Visualisierungssystem nicht möglich.

### Funktionalität des IUI

Das IUI dient als Bedienerschnittstelle zur Kuvertiermaschine. Alle zu liefernden Kuvertieranlagen sind mit einem solchen Rechner ausgestattet.

Das IUI und dessen Menüs decken sämtliche Möglichkeiten der Kuvertieranlagen ab: von der Jobprogrammierung über die Jobauswahl, dem Start, bis hin zur Jobunterbrechung oder dem - abschluss.

Während des Betriebs stehen dem Bediener aktuelle Job- und Betriebsinformationen zur Verfügung, wie eingestellte Geschwindigkeit an der Maschine oder die (effektive) gemittelte Leistung beim aktuellen Job.

Im Falle von Fehlerzuständen werden dem Bediener entsprechende Meldungen mit Anzeige des betroffenen Anlagenbereiches auf dem Bildschirm dargestellt. Über das IUI erfolgt in solchen Fällen auch die Fehlerquittierung nach Entfernen der Fehlerursache.

### Sichern von Jobdaten

Zur Sicherung von Jobdaten steht ein Diskettenlaufwerk zur Verfügung. Es wird empfohlen, regelmäßig die Jobs zu sichern, um einen möglichen Datenverlust zu vermeiden. Die Jobdateien enthalten Jobparameter und haben eine Größe um ca. 20 kB. Die Größe kann nach Maschinenkonfiguration leicht variieren. Der Inhalt der Jobdateien kann mit einem ASCII-Editor eingesehen werden, ist jedoch nicht selbsterklärend.

Jobvorlagen, das heißt Vorlagen, aus denen Jobs generiert werden können, können per Drag & Drop manuell auf das Diskettenlaufwerk verschoben werden.

### Hochfahren des IUI nach einem Systemcrash/Datenverlust

Im Falle eines Systemcrashs mit Datenverlust oder Verlust einzelner Datenstrukturen auf dem IUI kann der Bedienrechner nach Einsatz mit der mitgelieferten CD-ROM wieder hochgefahren werden. In einzelnen Sonderfällen kann es zur Beschädigung des Betriebssystems kommen. Diese Sonderfälle werden über die mitgelieferten System CD-ROMs abgefangen.

### Updates

Die für Updates erforderliche Software wird auf einer CD-ROM festgehalten.

### Zusätzliche IUI-Funktionalität für KAE/KAV

Asynchrone Vorbereitung der Batch Verarbeitung
1. Telegramme zur "Schachtbelegung" für Batch #N werden empfangen und zur Nutzung durch das Kuvertiersystem zur Ausgabe der Schachtbelegung für Batch #N bereitgestellt.
2. Telegramme zu "Kommissionieraufträgen" für Batch #N werden empfangen und zur Nutzung durch das Kuvertiersystem zur Ausgabe der Schachtbelegung für Batch #N bereitgestellt.

Batch Verarbeitung von Batch #N1
1. Der Bediener wählt am IUI über das Menü "Jobauswahl" das Jobprogramm J1 (=Verarbeitungs-Rezept für Batch #N1) aus einer Liste von Jobprogrammen aus. Es gibt keine Begrenzung bezüglich der maximal verwaltbaren Anzahl an Jobprogrammen.
2. Das IUI reagiert darauf mit der Ausgabe der Schachtbelegung für Batch #N1.
3. Der Bediener hat die Möglichkeit
   a) die Schächte entsprechend der LVS-Vorgabe zu belegen;
   b) die Schachtbelegung zu ändern.
      In diesem Fall ist eine Modifikation des Jobprogramms erforderlich. Dies erfolgt mit Hilfe des IUI Menüs "Programmierung".
      In beiden Fällen ist die Schachtbelegung am IUI zu quittieren.
      Das IUI aktiviert daraufhin das ausgewählte, gegebenenfalls modifizierte Jobprogramm und überträgt die zugehörigen Auftragsdaten an die Maschinensteuerung.
4. Der Bediener startet die Batch Verarbeitung durch Eingabe am IUI und Starten der Maschine.
   Der Bediener hat die Möglichkeit, die Jobbearbeitung während der laufenden Produktion zu unterbrechen und jederzeit erneut aufzunehmen (Job Suspend).
5. Der Bediener beendet die Batch Verarbeitung durch Eingabe am IUI. Das Kuvertiersystem wird leergefahren und in "stand-by" Zustand versetzt.

Asynchrone Nachbereitung der Batch Verarbeitung
1. Ein Telegramm "Batch #N1 Ende" vom LVS schließt den Batch #N1 am IUI ab.
2. Die Statistik Datei für Batch #N1 wird generiert. Die Statistik-Datei verbleibt auf dem IUI und steht zur Ansicht sowie zum Ausdruck zur Verfügung. Die Versendung der Datei oder der Zugriff auf die Datei über das Netzwerk ist nicht vorgesehen.
3. Die Schachtbelegung und die Kommissionieraufträge für Batch #N1 und die Statistik für Batch #N1 werden gelöscht.

### Steuerung der Batch Verarbeitung in der Anlage KAE/KAV

### Kommissionierauftrag

Zur Steuerung der Verarbeitung eines Auftrages (=Kuvert) werden folgende Informationen benutzt.

| **Parameter** | **Format** | **Funktion** |
|---|---|---|
| Auftragsnummer | 12-stellige dezimale Zahl | Gruppierung der Anschreiben |
| Menge_Fach #F | 2-stellige dezimale Zahl | Selektion der Beilagenschächte |
| Info-Werbebeilage | leer, nicht leer | Selektion eines Beilagenschachtes |
| Sortierkennzeichen | 1-stellige dezimale Zahl | Selektion der Maschinenausgänge |

### Job Programme

Die Parametrierung des Kuvertiersystems - Programmierung - erfolgt Menü-gesteuert am IUI. Die Programmierung erfolgt Modul-bezogen.

| **Funktion** | **Modul** | | **Standard Selektion** | **alternative Selektion** |
|---|---|---|---|---|
| Schacht 01 | Station 01 | selektiv, Anzahl über Zähler | Fach_Menge 01 | Info-Werbebeilage Fach_Menge xx |
| Schacht nn | Station nn | selektiv, Anzahl über Zähler | Fach_Menge nn | Info-Werbebeilage Fach_Menge xx |
| Schacht 16 | Station 16 | selektiv, Anzahl über Zähler | Fach_Menge 16 | Info-Werbebeilage Fach_Menge xx |
| Sortierung | Aussteuerfach 1 | Fehler | Intern | Keine |
| Sortierung | Aussteuerfach 2 | selektiv | | Keine |
| Sortierung | Aussteuerfach 3 | selektiv | | Keine |
| Sortierung | Aussteuerfach 4 | selektiv | | Keine |

Es werden Standard Job Programme definiert. Abweichende Definitionen können entweder durch Modifikation eines Standard Job Programmes oder durch Erzeugung weiterer Standard Job Programme realisiert werden.

| | **Anwendung** | **Schächte 1-15** | **Schacht 16** | **Ausstf 1** | **Ausstf 2** | **Ausstf 3** | **Ausstf 4** |
|---|---|---|---|---|---|---|---|
| KAE | Ohne Werbebeilage | Über dezimale Fach _Menge 1-15 | Über dezimale Fach _Menge 16 | Fehler | Sortierkz 2 | Sortierkz 3 | Sortierkz 4 |
| KAV | Mit Werbebeilage | Über dezimale Fach _Menge 1-15 | Über Info_ Werbe beilage | Fehler | Sortierkz 2 | Sortierkz 1 | Sortierkz 4 |

Die Aussteuerkriterien sind separat programmierbar.

### Modifikationen von Job Programmen durch den Bediener

Änderungen der Standard Job Programme werden vom Bediener am IUI vorgenommen, im Falle von
1. der Vorgabe abweichender Schachtbelegung;
2. der Vorgabe abweichender Zuordnung der Sortierkennzeichen zu den Maschinenausgängen.

Dazu wird nach der Selektion des Job Programms das IUI Menü Programmierung aufgerufen, das entsprechende Modul (Station NN, Aussteuerfach N) selektiert und die gewünschten Werte der Selektionsparameter modifiziert.

### Sicherung gegen Ausfall des IUI PCs

Zur Sicherung der Jobdaten im Fall eines Ausfalls von Festplatten oder CPUs im IUI-PC der Anlage KAE/KAV ist eine "Plattenspiegelung", das heißt ein RAID-1 System, vorgesehen. Zum einfachen Austausch der Festplatte ist das System mit einem Wechselrahmen versehen.

Durch das Vorhalten eines Austausch-PCs kann der Betrieb schon nach kurzer Zeit wieder aufgenommen werden.

Der Ausfall anderer Komponenten des IUI-PCs, beispielsweise der Graphikkarte oder anderer Komponenten auf dem Motherboard, wird ebenfalls durch den Austausch des kompletten PCs abgefangen. In diesem Fall können wahlweise die Datenplatten des ersten PCs umgesteckt oder die (leeren) Datenplatten des zweiten PCs verwendet werden. Damit können gegebenenfalls Datenverluste eintreten, doch wird einer logischen Zerstörung der Dateisysteme vorgebeugt.

Für die Wiederaufnahme des Betriebs stehen Restart-Prozeduren zur Verfügung, die den sicheren Wiederanlauf ermöglichen.

Die Daten zu den Sätzen, die zum Zeitpunkt des Ausfalls in Bearbeitung waren, sind nach dem Wiederanlauf nicht weiter verfügbar. Darüber hinaus muss in den Kuvertieranlagen befindliches Material vor der Wiederaufnahme des Betriebs manuell entfernt werden.

Sicherung gegen Ausfall elektronischer Komponenten zur Maschinensteuerung:

Bei Ausfall elektronischer Komponenten zur Maschinensteuerung kann es dazu kommen, dass die betroffene Kuvertieranlage keinen geregelten Betrieb zulässt. Durch das Vorhalten entsprechender Austausch-Platinen kann der Betrieb schon nach kurzer Zeit wieder aufgenommen werden.

Die Wiederaufnahme des Betriebs ist nach Austausch der defekten Platinen möglich. Der Austausch erfordert die kurzfristige Unterbrechung der Stromzufuhr (Umlegen des Hauptschalters), sodass es zu einem Verlust von zu den Materialsätzen in der Kuvertieranlage gehörenden Daten kommt.

### Ausfall einer kompletten Kuvertieranlage

Die schnelle Wiederaufnahme des Betriebs ist durch entsprechendes Vorhalten betriebskritischer Ersatzteile gewährleistet.

Obwohl die Erfindung sich für einen Einsatz in beliebigen Kommissioniersystemen eignet, ist ein Einsatz in Kuvertieranlagen besonders bevorzugt.

Die Kuvertieranlage weist vorzugsweise die dargestellten Merkmale und Besonderheiten auf, wobei der Betrieb jedoch unabhängig von den im Einzelnen dargestellten Spezifikationen erfolgen kann, da die erfindungsgemäßen Grundprinzipien keine spezielle Konfiguration der Kommissioniervorrichtung erfordern.

Mit Hilfe geeigneter Zufuhrmittel - insbesondere der dargestellten Greiferarme - erfolgt eine Zufuhr der zu kommissionierenden Waren zu den Kommissionierzielbehältnissen, wobei es sich bei den Kommissionierzielbehältnissen vorzugsweise um Briefumschläge handelt.

Die Überprüfung der Anzahl der zu dem Kommissionierzielbehältnis zugeführten Waren kann zu einem beliebigen Zeitpunkt erfolgen.

Ein Überprüfen während der Zufuhr der zu kommissionierenden Waren zu einem der Kommissionierzielbehältnisse ist besonders vorteilhaft, weil die Überprüfung ohne Zeitverzögerung in den Verfahrensablauf integriert werden kann.

Die Überprüfung der Anzahl der zu dem Kommissionierzielbehältnis zugeführten Waren kann auf verschiedene Weisen erfolgen. Vorzugsweise kann bei einer Zufuhr von blattförmigen Gegenständen ein Doppeleinzug erfasst werden.

Eine andere besonders bevorzugte Ausführungsform der Erfindung sieht vor, dass für den Transport der Waren dienende Greiferarme mit wenigstens einem Mittel zur Erfassung der Anzahl der transportierten Waren ausgestattet sind. Hierdurch ist es möglich, unmittelbar während der Zufuhr der Waren zu den Kommissionierzielbehältnissen die Anzahl der zugeführten Waren auf möglichst einfache und zuverlässige Weise zu ermitteln.

Eine besonders zuverlässige und wirksame Bestimmung der Anzahl erfolgt - insbesondere bei zuzuführenden im Wesentlichen blattförmigen Gegenständen - durch eine Dickenmessung der zuzuführenden Waren.

Selbstverständlich ist es möglich, die Anzahl der zuzuführenden Waren auf andere Weisen, beispielsweise durch eine oder mehrere Lichtschranken zu ermitteln. Auch andere - vorzugsweise optische - Mittel eignen sich zur Bestimmung der Anzahl der zugeführten Waren.

Ein Beispiel hierfür ist eine Erfassung der Waren mit einer CCD-Kamera. Ein derartiges Mittel eignet sich insbesondere dann, wenn die Form der zu kommissionierenden Waren eine Unterscheidung zwischen einzelnen Artikeln voneinander ermöglicht.

Die dargestellten Ausführungsformen der Erfindung können beliebig miteinander kombiniert werden.

Der dargestellte Einsatz der Mittel ist besonders bevorzugt, jedoch ist es für den Fachmann möglich, die in der Anmeldung offenbarten erfinderischen Prinzipien auch mit anderen Mitteln zu verwirklichen, solange der Schutzumfang der Ansprüche nicht verlassen wird.

### Bezugszeichenliste:

- BS -: Bedienerschnittstelle
- BV -: Batch-Verwaltungseinheit
- FE -: Feeder
- GS -: Grundmaschinensteuereinheit
- IUI -: Steuereinheit
- KAE -: Kommissionierart-Express
- KAV -: Kommissionierart-vollautomatisch
- KAE/KAV -: Kuvertiermaschine
- L -: Leseeinheit
- LVS -: Lagerverwaltungssteuerungsrechner
- MFR -: Materialflussrechner
- YS -: Systemsteuerung

## Patentansprüche

1. Verfahren zum Kommissionieren von Waren, **gekennzeichnet durch die Kombination folgender Merkmale:**
- eine Zufuhrvorrichtung führt zu kommissionierende Waren in einer vorgegebenen Anzahl Kommissionierzielbehältnissen zu,
- es erfolgt eine Überprüfung der Anzahl der zu dem Kommissionierzielbehältnis zugeführten Waren,
- bei einer Abweichung von der Anzahl zu kommissionierenden Ware wird die Zufuhr zu dem Kommissionierzielbehältnis fortgeführt,
- in einem späteren Verfahrensschritt wird das Kommissionierzielbehältnis mit den darin befindlichen zu kommissionierenden Waren aus dem für die Kommissionierzielbehältnisse vorgesehenen Transportweg ausgeschleust,
- und dass zusätzlich zu dem Kommissionierzielbehältnis, für das eine Abweichung der Anzahl der zuzuführenden zu kommissionierenden Waren von einer Sollanzahl festgestellt wurde, ein dem Kommissionierzielbehältnis in dem Verfahrensablauf vorangegangenes Kommissionierzielbehältnis und/oder ein dem Kommissionierzielbehältnis in dem Verfahrensablauf nachfolgendes Kommissionierzielbehältnis ausgeschleust wird.

2. Verfahren nach Anspruch 1, **dadurch gekennzeichnet, dass** die Überprüfung der Anzahl der dem Kommissionierzielbehältnis zugeführten zu kommissionierenden Waren durch eine optische Überprüfung erfolgt.

3. Verfahren nach Anspruch 2, **dadurch gekennzeichnet, dass** die optische Überprüfung ein Einstrahlen wenigstens eines Lichtstrahls in Form einer Lichtschranke umfasst, und dass eine Unterbrechung oder eine Schwächung des Lichtstrahls zur Bestimmung der Anzahl der dem Kommissionierzielbehältnis zugeführten zu kommissionierenden Waren dient.

4. Verfahren nach Anspruch 3, **dadurch gekennzeichnet, dass** bei der Überprüfung der Anzahl der in das Kommissionierzielbehältnis gelangenden zu kommissionierenden Waren Doppeleinzüge erfasst werden.

5. Verfahren nach einem oder mehreren der vorangegangenen Ansprüche, **dadurch gekennzeichnet, dass** wenigstens ein Teil der zu kommissionierenden Waren Briefmarken sind.

6. Verfahren nach einem oder mehreren der vorangegangenen Ansprüche, **dadurch gekennzeichnet, dass** wenigstens ein Teil der Kommissionierzielbehältnisse Briefumschläge sind.

7. Verfahren nach einem oder mehreren der vorangegangenen Ansprüche, **dadurch gekennzeichnet, dass** die Überprüfung der Anzahl der zu dem Kommissionierzielbehältnis zugeführten Waren während der Zufuhr der zu kommissionierenden Waren zu dem Kommissionierzielbehältnis erfolgt.

8. Verfahren nach einem oder mehreren der vorangegangenen Ansprüche, **dadurch gekennzeichnet, dass** zusätzlich zu dem Kommissionierzielbehältnis, für das eine Abweichung der Anzahl der zuzuführenden zu kommissionierenden Waren von einer Sollanzahl festgestellt wurde, ein dem Kommissionierzielbehältnis in dem Verfahrensablauf nachfolgendes Kommissionierzielbehältnis ausgeschleust wird.

9. Verfahren nach einem oder mehreren der vorangegangenen Ansprüche, **dadurch gekennzeichnet, dass** die Überprüfung der Anzahl der zu dem Kommissionierzielbehältnis zugeführten Waren während der Zufuhr der zu kommissionierenden Waren zu dem Kommissionierzielbehältnis erfolgt.

10. Vorrichtung zum Kommissionieren von Waren, mit Mitteln für eine Zufuhr der zu kommissionierenden Waren in Kommissionierzielbehältnisse, **dadurch gekennzeichnet, dass** sie wenigstens eine Zufuhr für zu kommissionierende Waren enthält, und dass im Bereich der Zufuhr wenigstens ein Mittel zur Überprüfung einer Anzahl von zu dem Kommissionierzielbehältnis zugeführten Waren enthält, und dass ein Mittel zur Auswahl von einem oder mehreren auszuschleusenden Kommissionierzielbehältnissen vorgesehen ist.

11. Vorrichtung nach Anspruch 10, **dadurch gekennzeichnet, dass** sie Greiferarme für die zuzuführenden Waren enthält, und dass die Greiferarme mit Mitteln zur Bestimmung einer Anzahl der zu kommissionierenden Waren ausgestattet sind.

12. Vorrichtung nach Anspruch 11, **dadurch gekennzeichnet, dass** das Mittel eine Einrichtung zur Dickenmessung der Waren enthält.

13. Vorrichtung nach einem oder mehreren der Ansprüche 10 bis 12, **dadurch gekennzeichnet, dass** innerhalb des Zuführweges der zu kommissionierenden Waren wenigstens eine Lichtschranke angeordnet ist.

## Claims

1. A method for picking articles, **characterized by the combination of the following features:**
• a feed device feeds articles to be picked into a prescribed number of destination containers,
• the number of articles fed into the destination containers is checked,
• if this number diverges from the number of articles to be picked, then the feed into the destination container is continued,
• in a later process step, the destination container containing the articles to be picked is ejected from the transport route provided for the destination containers,
• and, in addition to the destination container for which it was ascertained that the number of articles to be picked and fed diverges from a target number, a destination container upstream from the destination container being processed and/or a destination container downstream from the destination container being processed is ejected.

2. The method according to Claim 1, **characterized in that** the number of articles to be picked that are fed into the destination container is checked by an optical inspection procedure.

3. The method according to Claim 2, **characterized in that** the optical inspection procedure comprises the emission of at least one light beam in the form of a light barrier, and **in that** an interruption or weakening of the light beam serves to ascertain the number of articles to be picked that have been fed into the destination container.

4. The method according to Claim 3, **characterized in that** double feeds are detected during the checking of the number of articles to be picked that reach the destination container.

5. The method according to one or more of the preceding claims, **characterized in that** at least some of the articles to be picked are stamps.

6. The method according to one or more of the preceding claims, **characterized in that** at least some of the destination containers are envelopes.

7. The method according to one or more of the preceding claims, **characterized in that** the number of articles fed into the destination container is checked while the articles to be picked are being fed into the destination container.

8. The method according to one or more of the preceding claims, **characterized in that**, in addition to the destination container for which it was ascertained that the number of articles to be fed diverges from a target number, a destination container downstream from the destination container being processed is ejected.

9. The method according to one or more of the preceding claims, **characterized in that** the number of articles fed into the destination container is checked while the articles to be picked are being fed into the destination container.

10. A device for picking articles, having means for feeding the articles to be picked into destination containers, **characterized in that** it comprises at least one feed for the articles to be picked, and **in that**, in the area of the feed, it comprises at least one means for checking the number of articles fed into the destination container, and **in that** a means is provided for selecting one or more destination containers to be ejected.

11. The device according to Claim 10, **characterized in that** it comprises gripping arms for the articles to be fed and **in that** the gripping arms are equipped with means for ascertaining the number of articles to be picked.

12. The device according to Claim 11, **characterized in that** the means comprises a unit for measuring the thickness of the articles.

13. The device according to one or more of Claims 10 to 12, **characterized in that** there is at least one light barrier within the feed path of the articles to be picked.

## Revendications

1. Procédé pour rassembler et préparer des marchandises,
**caractérisé par la combinaison des attributs suivants :**
- un dispositif d'amenée mène des marchandises à rassembler et à préparer en un nombre prédéfini aux destinatifs de préparation des commandes,
- il a lieu une vérification du nombre des marchandises étant amenées au destinatif de préparation des commandes,
- au cas d'une divergence du nombre des marchandises à ressembler et à préparer, l'amenée au destinatif de préparation des commandes est continuée,
- dans une étape de procédé plus tard, le destinatif de préparation des commandes avec les marchandises à ressembler et à préparer est éclusé hors du chemin de transport étant prévu pour les destinatifs de préparation des commandes,
- et que à titre complémentaire au destinatif de préparation des commandes, pour lequel une divergence du nombre des marchandises à ressembler et à préparer étant à amener par rapport à un nombre exigé est constatée, un destinatif de préparation des commandes étant précédant au destinatif de préparation des commandes pendant le déroulement de procédé et/ou un destinatif de préparation des commandes suivant le destinatif de préparation des commandes pendant le déroulement du procédé sera éclusé.

2. Procédé selon la revendication 1,
**caractérisé en ce que**
la vérification du nombre des marchandises à ressembler et à préparer étant amenées au destinatif de préparation des commandes a lieu par une vérification optique.

3. Procédé selon la revendication 2,
**caractérisé en ce que**
la vérification optique contient une irridation d'au moins un rayon lumineux en forme d'une barrière lumineuse, et qu'une interruption ou un affaiblissement du rayon lumineux sert à définir le nombre des marchandises à ressembler et à préparer étant amenées au destinatif de préparation des commandes.

4. Procédé selon la revendication 3,
**caractérisé en ce que**
pendant la vérification du nombre des marchandises à ressembler et à préparer arrivant au destinatif de préparation des commandes, des rentrages doubles sont détectés.

5. Procédé selon une ou plusieurs des revendications précédentes,
**caractérisé en ce que**
au moins une partie des marchandises à ressembler et à préparer sont des timbres.

6. Procédé selon une ou plusieurs des revendications précédentes,
**caractérisé en ce que**
au moins une partie des destinatifs de préparation des commandes sont des enveloppes.

7. Procédé selon une ou plusieurs des revendications précédentes,
**caractérisé en ce que**
la vérification du nombre des marchandises amenés au destinatif de préparation des commandes a lieu pendant l'amenée des marchandises à ressembler et à préparer au destinatif de préparation des commandes.

8. Procédé selon une ou plusieurs des revendications précédentes,
**caractérisé en ce que**
à titre complémentaire au destinatif de préparation des commandes, pour lequel une divergence du nombre des marchandises à ressembler et à préparer étant à amener est constaté par rapport à un nombre exigé, un destinatif de préparation des commandes suivant le destinatif de préparation des commandes au déroulement de procédé est éclusé.

9. Procédé selon une ou plusieurs des revendications précédentes,
**caractérisé en ce que**
la vérification du nombre des marchandises ameneés au destinatif de préparation des commandes a lieu pendant l'amenée des marchandises à ressembler et à préparer au destinatif de préparation des commandes.

10. Dispositif pour ressembler et préparer des marchandises, avec des moyens pour une amenée des marchandises à ressembler et à préparer dans des destinatifs de préparation des commandes,
**caractérisée en ce que**
il contient au moins une amenée pour des marchandises à ressembler et à préparer, et qu'il contient au secteur de l'amenée au moins un moyen pour la vérification d'un nombre des marchandises amenées au destinatif de préparation des commandes, et qu'on prévoit un moyen pour la sélection d'un ou plusieurs des destinatifs de préparation des commandes à écluser.

11. Dispositif selon la revendication 10,
**caractérisée en ce que**
il contient des grappins à califourchon pour les marchandises à amener, et que les grappins à califourchon sont munis avec des moyens pour l'identification d'un nombre des marchandises à ressembler et à préparer.

12. Dispositif selon la revendication 11,
**caractérisée en ce que**
le moyen contient une installation pour le mesurage de l'épaisseur des marchandises.

13. Dispositif selon une ou plusieurs des revendications précédentes,
**caractérisée en ce que**
dans le cadre du chemin d'amenée des marchandises à ressembler et à préparer au moins une barrière lumineuse est aménagée.
